# EUROPÄISCHE PATENTSCHRIFT

(11) **EP 0 679 472 B1**
(45) Veröffentlichungstag und Bekanntmachung des Hinweises auf die Patenterteilung: **12.08.1998**
(21) Anmeldenummer: 95105553.2
(22) Anmeldetag: 12.04.1995
(51) Int. Cl.: B24B 5/04, B24B 47/02

(54) **Walzenschleifmaschine**
Machine for grinding rollers
Machine à meuler des rouleaux

(30) Priorität: 28.04.1994 DE 4414838
(43) Veröffentlichungstag der Anmeldung: 02.11.1995
(73) Patentinhaber: SMS SCHLOEMANN-SIEMAG AKTIENGESELLSCHAFT, 40237 Düsseldorf (DE)
(72) Erfinder: Rohde, Wolfgang, Prof. Dr., D-41542 Dormagen (DE); Rosenthal, Dieter, Dipl. Ing., D-57572 Niederfischbach (DE); Bender, Jürgen, Dipl. Ing., D-57462 Olpe (DE)
(74) Vertreter: Valentin, Ekkehard, Dipl.-Ing.

(56) Entgegenhaltungen:
- EP-A- 0 311 820
- CH-A- 298 599
- DE-A- 3 406 160
- GB-A- 535 481

## Beschreibung

Die Erfindung betrifft eine Schleifvorrichtung für Walzen eines Walzgerüstes nach dem Oberbegriff des Anspruchs 1.

Eine derartige Schleifvorrichtung ist z. B. durch die DE-PS 34 06 160 bekannt geworden. Hier findet ein Schleifband Anwendung, das über eine aufwendige Antriebs- und Führungseinheit mit der zu schleifenden Walze in Kontakt gebracht wird. Es handelt sich dabei um nicht endloses Schleifband. Nachteilig ist, daß das Schleifband schnell von einer Vorratsrolle abgerollt ist, und anschließend umständlich umgewickelt oder erneuert werden muß.

Es sind auch schon rotierend angetriebene Schleifelemente bekannt geworden. Dabei sitzen jedoch mehrere dieser Schleifelemente, denen jeweils ein Antriebsmotor zugeordnet ist, auf einer Halterung. Die Schleifelemente werden derart angetrieben, daß sie über kurze Bereiche entlang der zu schleifenden Walze oszillieren. Dazu müssen anfällige, flexible Elektrozuführungen zu den Antrieben vorgesehen sein, die die Axialbewegungen auszugleichen vermögen.

Durch die GB-A-535 481 gehört eine Verbesserung an axial verschiebbaren Tragvorrichtungen für Schleifwalzen zum Stand der Technik, die eine sich über annähernd die gesamte Länge des zu schleifenden Werkstücks erstreckende Schleifwalze aufweist, welche über ein Handrad in axialer Richtung auf einer Führung geringfügig einstellbar ist. Ein Einsatz dieser Vorrichtung in Walzwerken und eine Schwenkbewegung der Vorrichtung an das Werkstück ausführende Antriebe werden hier nicht angeregt.

Die CH-A-298 599 offenbart eine Schleifvorrichtung, die auf einer Führung entlang des Werkstücks verfahrbar ist. Der Antrieb für die Drehbewegung der Schleifrolle wird hier jedoch auf der Führung mitgetragen, so daß auch dieser Antriebsmotor stets mitbewegt werden muß und sich dadurch stets im Einflußbereich des abgetragenen Schleifgutes befindet.

Die EP-A-03 11 820 offenbart einen schwenkbaren Spindelstock für eine Schleifscheibe, mittels dessen die Schleifscheibe zwar an das Werkstück herangeschwenkt werden kann, eine axiale Verschiebung der Schleifscheibe entlang des Werkstücks ist jedoch bei dieser Schleifvorrichtung nicht möglich.

Der Erfindung liegt die Aufgabe zugrunde, eine gattungsgemäße Schleifvorrichtung einfach, sicher und kostengünstig aufzubauen.

Zur Lösung dieser Aufgabe werden die Merkmale des Anspruchs 1 vorgeschlagen. Dadurch wird gewährleistet, daß der Drehantrieb für das auf der Führung längsbewegliche Schleifelement in axialer Richtung ortsfest vorgesehen ist. Hinzu kommt, daß ggfs. mehrere Schleifelemente von einem Motor angetrieben werden können.

Die als Hohlwelle ausgebildete drehantreibbare Führung nach Anspruch 2, sowie der in der Hohlwelle hineinragende Mitnehmer erlauben einen einfachen Angriff des Verschiebeantriebs an das Schleifelement, wobei der Spindel-Mutterantrieb nach Anspruch 4 oder 5 eine besonders wartungsfreundliche Möglichkeit aufzeigt, Drehungen in axiale Verschiebebewegungen umzuwandeln.

Die Kupplung nach Anspruch 5, vorzugsweise eine Rutschkupplung, verhindert Beschädigungen an der Schleifvorrichtung für den Fall, daß außergewöhnliche Betriebszustände eintreten sollten. Die in der Regel als Schalter ausgebildeten Sensoren nach Anspruch 6 bewirken über eine Steuervorrichtung die Umkehr der axialen Verschieberichtung.

Damit keine störungsbedingten Unregelmäßigkeiten beim Schleifvorgang auftreten können, werden die Antriebs- und Verschiebekräfte nach Anspruch 7 über Schwingungen ausgleichende Elemente, wie z. B. Zahnriemen auf das Schleifelement übertragen.

Weitere bevorzugte Ausführungsformen sind in den Ansprüchen 8 bis 11 angeführt.

Die Erfindung wird anhand einer schematischen Zeichnung näher beschrieben.

Die Zeichnung zeigt , abgeschnitten dargestellt, Teile der Einbaustücke 1, 1', eines Walzgerüstes, in denen eine Wechselkassette 2, 2', eingebaut ist. Die Wechselkassette 2, 2', trägt die Zapfen 3, 3', einer Schwinge 4. Ein Anstellantrieb 5 ist an der Wechselkassette 2 gehaltert und arbeitet über ein Getriebe 6 auf den Zapfen 3.

In der Schwinge 4 ist eine Führung 7 drehbar gelagert. Auf der Führung 7 ist ein Schleifelement 8, z. B. ein Schleifmop, drehfest, jedoch axial verschiebbar gehaltert. Bei der Führung 7 handelt es sich um eine längsgeschlitzte Hohlwelle 7', die über einen Zahnriemen 9 von einem Drehantrieb 10 antreibbar ist.

In der Hohlwelle 7' ist eine Gewindespindel 11 gelagert. Die Gewindespindel 11 ist über einen Zahnriemen 12 von einem Verschiebeantrieb 13, der an der Schwinge 4 gehaltert ist, drehantreibbar. Auf der Gewindespindel ist eine Kugelumlaufmutter 14 gelagert, die über einen Mitnehmer 15, der die Hohlwelle 7' im Bereich deren nicht gezeigter Schlitze durchdringt, mit dem Schleifelement 8 verbunden ist.

Die Schleifvorrichtung arbeitet wie folgt:

Über den Anstellantrieb 5 kann die Schwinge 4 derart verschwenkt werden, daß das Schleifelement 8 gegen die Walze 16 angestellt wird. Über den Drehantrieb 10 wird die Führung 7 und damit das Schleifelement 8 in Drehbewegung versetzt. Gleichzeitig treibt der Verschiebeantrieb 13 die Gewindespindel 11.

Werden die Führung 7 und die Gewindespindel 11 mit gleicher Drehzahl betrieben, so verbleibt das über den Mitnehmer 15 und die Kugelumlaufmutter 14 mit der Gewindespindel 11 in Wirkverbindung stehende Schleifelement in axialer Ruhelage. Sowie der Verschiebeantrieb 13 die Drehzahl der Gewindespindel 11 gegenüber der Drehzahl der Führung 7 erhöht bzw. erniedrigt, verschiebt sich die Kugelumlaufmutter 14 auf der Gewindespindel 11 und verschiebt somit das Schleifelement 8.

Erreicht das Schleifelement eines der Enden der Führung 7, so gelangt es in den Bereich eines der Sensoren 17, 17', die als Schaltnocken ausgebildet sind. Die Sensoren 17, 17' beeinflussen über eine nicht gezeigte Steuerung den Verschiebeantrieb 13 in seiner Drehzahl in Abhängigkeit von der Drehzahl des Drehantriebes 10 so, daß sich das Schleifelement 8 in entgegengesetzter Richtung bewegt.

Für den Fall, daß die Sensoren 17, 17' zu spät oder aus Gründen eines Defekts überhaupt nicht schalten, ist beidseits auf der Gewindespindel 11 ein Bund 19 vorgesehen, gegen den sich die Kugelumlaufmutter 14 anlegt, wodurch eine Beschädigung der Halterung der Gewindespindel 11 und der Hohlwelle 7' vermieden wird. Dabei sorgt weiterhin eine Rutschkupplung 18 dafür, daß die Wirkverbindung vom Drehantrieb 10 über den Zahnriemen 9, die Führung 7, den Mitnehmer 15, die Kugelumlaufmutter 14, die Gewindespindel 11, den Zahnriemen 12 zum Verschiebeantrieb 13 nicht vollkommen starr ist, so daß Beschädigungen der Schleifvorrichtung vermieden werden.

## Patentansprüche

1. Schleifvorrichtung für Walzen eines Walzgerüsts mit einer parallel zu der zu schleifenden Walze (16) verlaufenden Führung (7), auf der eine längs der Walze (16) mittels Verschiebeantrieb (13) verschiebbares Schleifmittel (8) vorgesehen und mittels Anstellantriebe (5) gegen die Walze (16) anstellbar ist,
**dadurch gekennzeichnet,**
daß der Führung (7) ein Drehantrieb (10) zugeordnet ist, der die Führung (7) um ihre Längsachse in Drehbewegung zu versetzen vermag,
daß das Schleifmittel von einem rotationssymmetrischen Schleifelement (8) gebildet wird und mit der Führung (7) drehfest verbunden ist,
daß die Führung (7) als Hohlwelle (7') ausgebildet ist, in der eine Mutter (14) angeordnet ist, die über einen durch einen Schlitz in der Hohlwelle (7') geführten Mitnehmer (15) mit dem Schleifelement (8) zusammenwirkt,
daß die Mutter (14) eine Spindel (11) umschließt, und
daß die Spindel (11) vom Verschiebeantrieb (13) in Drehbewegung versetzbar ist.

2. Schleifvorrichtung nach Anspruch 1,
**dadurch gekennzeichnet,**
daß es sich bei der Mutter um eine Kugelumlaufmutter (14) handelt, die mit einer Gewindespindel (11) zusammenwirkt.

3. Schleifvorrichtung nach Anspruch 1 oder 2,
**dadurch gekennzeichnet,**
daß zwischen dem Verschiebeantrieb (13) und der Spindel (11) eine Kupplung (18) vorgesehen ist.

4. Schleifvorrichtung nach einem der Ansprüche 1 bis 3,
**dadurch gekennzeichnet,**
daß Sensoren (17, 17') zur Überwachung der Verschiebebewegung des Schleifelements (8) vorgesehen sind, auf deren Ansprechen der Verschiebeantrieb (13) umgesteuert wird.

5. Schleifvorrichtung nach einem der Ansprüche 1 bis 4,
**dadurch gekennzeichnet,**
daß die Antriebskraft sowohl vom Drehantrieb (10) als auch vom Verschiebeantrieb (13) über Schwingungen ausgleichende Elemente (Zahnriemen 9, 12) übertragen werden.

6. Schleifvorrichtung nach einem der Ansprüche 1 bis 5,
**dadurch gekennzeichnet,**
daß die Führung (7) an die zu schleifende Walze (16) anstellbar ist.

7. Schleifvorrichtung nach einem der Ansprüche 1 bis 6,
**dadurch gekennzeichnet,**
daß die Führung (7) zwischen zwei Armen einer Schwinge (4) angeordnet ist, an die der Anstellantrieb (5) angreift.

8. Schleifvorrichtung nach Anspruch 7,
**dadurch gekennzeichnet,**
daß die Drehpunkte der Schwingen (4) in den die zu schleifende Walze (16) tragenden Walzen-Einbaustücken (1, 1') eines Walzgerüstes gehalten sind.

9. Schleifvorrichtung nach einem der Ansprüche 1 bis 8,
**dadurch gekennzeichnet,**
daß die Schleifvorrichtung in einer Wechselkassette (2, 2') vorgesehen und über diese im Walzgerüst untergebracht ist.

10. Schleifvorrichtung nach einem der Ansprüche 1 bis 9,
**dadurch gekennzeichnet,**
daß die Schleifvorrichtung in einer Wechselkassette vorgesehen und über diese zwischen den Walzeneinbaustücken (1, 1') untergebracht ist.

## Claims

1. Grinding device for rolls of a roll stand with a guide (7) which extends parallel to the roll (16) to be ground and on which a grinding means (8) displaceable longitudinally of the roll (16) by means of a displacing drive (13) is provided and is positionable against the roll (16) by means of an adjusting drive (5), characterised thereby that a rotary drive (10), which is able to set the guide (7) into rotational movement about its longitudinal axis, is associated with the guide (7), that the grinding means is formed by a rotationally symmetrical grinding element (8) and is connected with the guide (7) in rotationally fast manner, that the guide (7) is constructed as a hollow shaft (7'), in which is arranged a nut (14) which co-operates with the grinding element (8) by way of an entraining device (15) guided by a slot in the hollow shaft (7'), that the nut (14) surrounds a spindle (11) and that the spindle (11) can be set into rotational movement by the displacing drive (13).

2. Grinding device according to claim 1, characterised thereby that the nut is a circulating ball but (14) with which a threaded spindle (11) co-operates.

3. Grinding device according to claim 1 or 2, characterised thereby that a clutch (18) is provided between the displacing drive (13) and the spindle (11).

4. Grinding device according to one of claims 1 to 3, characterised thereby that sensors (17, 17') for monitoring the displacing movement of the grinding element (8) are provided, upon the response of which the displacing drive (13) is reversed.

5. Grinding device according to one of claims 1 to 4, characterised thereby that the drive force of both the rotary drive (10) and the displacing drive (13) is transferred by way of elements (cogged belts 9, 12) balancing out oscillations.

6. Grinding device according to one of claims 1 to 5, characterised thereby that the guide (7) is adjustable against the roll (16) to be ground.

7. Grinding device according to one of claims 1 to 6, characterised thereby that the guide (7) is arranged between two arms of a rocker (4), at which the adjusting drive (5) engages.

8. Adjusting drive according to claim 7, characterised thereby that the fulcra of the rockers (4) are contained in the roll chocks (1, 1'), which carry the roll (16) to be ground, of a roll stand.

9. Grinding device according to one of claims 1 to 8, characterised thereby that the grinding device is provided in an exchangeable holder (2, 2') and mounted by way of this in the roll stand.

10. Grinding device according to one of claims 1 to 9, characterised thereby that the grinding device is provided in an exchangeable holder and mounted by way of this between the roll chocks (1, 1').

## Revendications

1. Dispositif de meulage pour les rouleaux d'une cage de laminoir, comportant un guidage (7) s'étendant parallèlement au rouleau à meuler (16), sur lequel est prévu un organe de meulage (8) mobile le long du rouleau (16) au moyen d'un entraînement de déplacement (13), et qui peut être amené en contact contre le rouleau (16) au moyen d'entraînements d'approche (5), caractérisé en ce qu'un entraînement rotatif (10) est associé au guidage (7) et est capable de mettre en rotation le guidage (7) autour de son axe longitudinal, en ce que l'organe de meulage est formé par un élément de meulage (8) à symétrie de révolution et est relié solidairement en rotation au guidage (7), en ce que le guidage (7) est réalisé sous forme d'un arbre creux (7') dans lequel est agencé un écrou (14) qui coopère avec l'élément de meulage (8) via un entraîneur (15) mené à travers une fente dans l'arbre creux (7'), en ce que l'écrou (14) entoure une broche (11), et en ce que la broche (11) peut être mise en rotation par l'entraînement de déplacement (13).

2. Dispositif de meulage selon la revendication 1, caractérisé en ce que l'écrou est un écrou à recirculation de billes (14) qui coopère avec une broche filetée (11).

3. Dispositif de meulage selon l'une ou l'autre des revendications 1 et 2, caractérisé en ce qu'un accouplement (18) est prévu entre l'entraînement de déplacement (13) et la broche (11).

4. Dispositif de meulage selon l'une quelconque des revendications 1 à 3, caractérisé en ce qu'il est prévu des détecteurs (17, 17') pour contrôler le mouvement de déplacement de l'élément de meulage (8), et en ce que l'entraînement de déplacement (13) est inversé sur réponse desdits détecteurs (17, 17').

5. Dispositif de meulage selon l'une quelconque des revendications 1 à 4, caractérisé en ce que la force d'entraînement est transmise tant depuis l'entraînement rotatif (10) que depuis l'entraînement de déplacement (13) via des éléments compensateurs d'oscillations (courroies dentées 9, 12).

6. Dispositif de meulage selon l'une quelconque des revendications 1 à 5, caractérisé en ce que le guidage (7) peut être amené en contact contre le rouleau à meuler (16).

7. Dispositif de meulage selon l'une quelconque des revendications 1 à 6, caractérisé en ce que le guidage (7) est agencé entre deux bras d'une bielle (4) attaquée par l'entraînement d'approche (5).

8. Dispositif de meulage selon la revendication 7, caractérisé en ce que les centres de rotation des bielles (4) sont tenus dans des pièces de montage (1, 1') d'une cage de laminoir, qui portent le rouleau à meuler (16).

9. Dispositif de meulage selon l'une quelconque des revendications 1 à 8, caractérisé en ce que le dispositif de meulage est prévu dans une unité interchangeable (2, 2'), et en ce qu'il est logé via celle-ci dans la cage de laminoir.

10. Dispositif de meulage selon l'une quelconque des revendications 1 à 9, caractérisé en ce que le dispositif de meulage est prévu dans une unité interchangeable, et en ce qu'il est logé via celle-ci entre les éléments de montage (1, 1').
